# EUROPÄISCHE PATENTSCHRIFT

(11) **EP 1 982 036 B1**
(45) Veröffentlichungstag und Bekanntmachung des Hinweises auf die Patenterteilung: **08.05.2013**
(21) Anmeldenummer: 06817760.9
(22) Anmeldetag: 18.12.2006
(51) Int. Cl.: E06B 3/46, E05D 15/06

(54) **BESCHLAGSANORDNUNG FÜR ZWEI WINKELFÖRMIGE ÜBEREINANDER VERFAHRBARE SCHIEBETÜREN AN EINEM SCHRANK**
FITTING ARRANGEMENT FOR TWO ANGULAR SLIDING DOORS, MOVABLE ONE ABOVE THE OTHER, ON A CABINET
ARRANGEMENT DE FERRURE POUR DEUX PORTES COULISSANTES DEPLACABLES DE MANIERE ANGULAIRE L' UNE AU DESSUS DE L 'AUTRE SUR UNE ARMOIRE

(30) Priorität: 10.02.2006 CH 2212006
(43) Veröffentlichungstag der Anmeldung: 22.10.2008
(73) Patentinhaber: EKU AG, CH-8370 Sirnach (CH)
(72) Erfinder: SCHMIDHAUSER, Heinz, CH-8588 Zihlshlacht (CH); ZINGG, Heinz, CH-9244 Niederuzwil (CH)
(74) Vertreter: Gachnang, Hans Rudolf
(86) Internationale Anmeldenummer: PCT/CH2006/000709
(87) Internationale Veröffentlichungsnummer: WO 2007/090299

(56) Entgegenhaltungen:
- EP-A- 1 205 626
- DE-U1- 9 319 844
- FR-A- 2 005 911
- GB-A- 590 763

## Beschreibung

Gegenstand der Erfindung ist eine Beschlagsanordnung für zwei winkelförmige übereinander verfahrbare Schiebetüren an einem Schrank gemäss Oberbegriff des Patentanspruchs 1.

Beschlagsanordnungen der obenbezeichneten Gattung sind bekannt. Sie dienen dazu, zwei winklig zueinander stehende Türabschnitte, insbesondere die Front- und Deckentür eines Schranks entlang von Schienen, zu bewegen.

Aus der EP 1 205 626 ist ein Schiebetürbeschlag für Möbel bekannt, bei dem die beiden verschiebbaren winkelförmigen Türen auf Führungsschienen mit zwei Rollbahnen gelagert sind. Die Führungsschienen für die Abstützung des horizontalen Abschnitts der Schiebetür sind auf der Oberkante der Rückwand aufgesetzt und die beiden Führungsschienen für die Abstützung der vertikalen Abschnitte, d.h. der Fronttüren, sind auf die Vorderkante des Schrankbodens aufgesetzt.

Dieser bekannte Schiebetürbeschlag muss sehr exakt montiert werden, da keine Möglichkeit besteht, Masstoleranzen des Schrankes und/oder der Schienen bzw. der in den Schienen abrollenden Laufwerke auszugleichen. Insbesondere ist eine gegenseitige Justierung der beiden übereinander verschiebbar angeordneten Türen nicht möglich, wenn durch hohe Lasten im Schrank letzterer sich durchbiegt. Ein weiterer Nachteil dieser Schiebetürbeschläge besteht darin, dass sie bei geöffnetem Schrank sichtbar sind, wobei insbesondere die die vertikalen Türabschnitte aufnehmende Führungsschiene völlig frei liegt und entsprechend zur Verschmutzung neigt. Zudem sind die Laufrollen nicht gegen das Abheben von den Rollenbahnen gesichert. Dies kann zu einer Entgleisung einer Schiebetür führen, wenn diese unsachgemäss mit grosser Geschwindigkeit gegen den Endanschlag bewegt wird.

Eine Aufgabe der vorliegenden Erfindung besteht nun darin, eine Beschlagsanordnung zu schaffen, die für den Betrachter des Schranks, welcher vor diesem steht oder sitzt, unauffällig oder unsichtbar ist. Eine weitere Aufgabe der Erfindung besteht darin, dass die Schiebetüren bezüglich des Schranks und auch untereinander derart justierbar sind, dass die gegenseitigen Abstände, d.h. die Parallelität der vertikalen und der horizontalen Schiebetürwände der beiden Schiebetüren einstellbar sind.

Eine weitere Aufgabe der Erfindung besteht darin, die Führungsschiene derart auszubilden, dass die Laufrollen auch bei unsachgemässer Behandlung der Schiebetüren nicht entgleisen können.

Gelöst wird diese Aufgabe durch eine Beschlagsanordnung gemäss den Merkmalen des Patentanspruchs 1. Vorteilhafte Ausgestaltungen der Beschlagsanordnung sind in den abhängigen Ansprüchen umschrieben.

Es gelingt durch übereinander angeordnete Laufrollen der beiden Schiebeteile, die Laufrollen hinter der Rückwand des Schranks zu montieren, ohne dass der Schrankraum dadurch wesentlich an Tiefe verliert. In einer besonders vorteilhaften Ausführung sind die Führungsschienen bündig in die Rückwand eingelassen. Die Führungsschienen für die vertikale Vorderwand sind unterhalb des Schrankbodens und bezüglich dessen Stirnfläche zurückversetzt angeordnet. Sie sind daher vom üblichen Betrachtungsstandort nicht oder nur bei sehr niedriger Sitzstellung wenig sichtbar und zudem vor Verschmutzung geschützt. Durch auch im montierten Zustand erreichbare Höhen- und Seitenjustierungen lassen sich die Schiebetüren sowohl in der Horizontalen als auch in der Vertikalen jederzeit justieren. Die einmal in die Führungsschienen eingesetzten Laufrollen können nicht von den Rollenbahnen abheben.

Anhand eines illustrierten Ausführungsbeispiels wird die Erfindung näher erläutert. Es zeigen
- Figur 1: eine schematische Darstellung eines Schranks (sideboard), dessen Schiebetüren im Zentrum des Schranks übereinander geschoben sind,
- Figur 2: einen Vertikalschnitt durch den Schrank längs Linie II-II in Figur 1,
- Figur 2a: eine alternative Ausgestaltung der oberen Laufschienen an der Rückwand des Schranks,
- Figur 3: eine Ansicht des Laufwerks an der Unterkante des vertikalen Türabschnitts der innenliegenden Tür, aus Richtung des Pfeils P in Figur 2,
- Figur 4: eine Ansicht des Laufwerks an der Unterkante des vertikalen Türabschnitts der aussenliegenden Tür, aus Richtung des Pfeils P in Figur 2.

In Figur 1 ist ein Schrank 1 mit einem Sockel 3, einem Boden 5, zwei Seitenwänden 7, einer Rückwand 9 sowie einer inneren Schiebetür 11 und einer äusseren Schiebetür 13 ersichtlich. Die beiden Schiebetüren 11, 13 sind winkelförmig ausgebildet, d.h. sie umfassen je einen vertikalen Türabschnitt 11a und 13a sowie je einen horizontalen Türabschnitt 11b und 13b.

Bei beiden Schiebetüren 11, 13 sind im Vertikalschnitt durch den Schrank 1 gemäss Figur 2 Laufschienen 15 und 17 ersichtlich. Die untere Laufschiene 15 ist mit Schrauben 19 von unten am Boden 5 befestigt. Vorzugsweise liegt der vordere Schenkel 21 der Laufschiene 15 nicht bündig zur Stirnfläche 23 des Bodens 5, sondern ist um einen geeigneten Betrag zurückversetzt. Die untere Laufschiene 15 weist zwei u-förmige, miteinander verbundene Abrollkanäle 25 und 27 auf. Je eine der Seitenwände der beiden Abrollkanäle 25,27 trägt an ihrem unteren Ende eine der Rollbahnen 29 und 31. Der Abstand der Scheitel der Rollbahnen 29,31 zu den darüber liegenden Flächen der Abrollkanäle 25,27 ist nur wenig grösser als der Durchmesser der darauf abrollenden Laufrollen 33.

Die näher zur Rückwand 9 liegende Rollbahn 29 trägt die Laufrolle 33, welche den vorderen Türabschnitt 13a der aussen liegenden Schiebetür 13 führt. Die Laufrolle 33 ist am vertikal verlaufenden Schenkelende 35 eines L-förmigen Beschlags 37 drehbar gelagert. Der vertikale Schenkel 39 des Beschlags 37 ist mit Schrauben 41 an der Innenseite des vertikalen Türabschnitts 13a befestigt. Der vertikale Schenkel 39 weist die Form einer rechteckigen Platte auf, in deren Zentrum ein Exzenter 43 angeordnet ist. Der Exzenter 43 liegt in einer zylindrischen Bohrung 45 im Schenkel 39 und umfasst eine exzentrisch drehbar gelagerte Scheibe 47. Die Scheibe 47 ist mit einem exzentrisch in der Scheibe 47 befestigten Bolzen 49 in der Schiebetür 13 gelagert. Durch Drehen der Scheibe 47 mit einem Schraubendreher kann der Beschlag 37 vertikal in Richtung der Pfeile y verschoben und danach durch die Schrauben 41 fixiert werden (vergl. Fig. 2 und 3).

In der Rollbahn 31, die der Vorderseite des Schranks 1 näher liegt, ist die Laufrolle 33 gelagert, welche an einem analog zum Beschlag 37 ausgebildeten Beschlag 37' für die innenliegende Schiebetür 11 befestigt ist. Im Unterschied zum Beschlag 37 für die aussenliegende Tür 13 sind die beiden Schenkel des Beschlags 37' kürzer ausgebildet. Der Beschlag 37' an der inneren Schiebetür 11 findet dadurch Raum innerhalb der Ausdehnung des Beschlags 37 an der aussenliegenden Schiebetür 13. Mit anderen Worten: Der Beschlag 37' wird von Beschlag 37 an der äusseren Schiebetür 13 umfasst. Auch der Beschlag 37' an der innenliegenden Schiebetür 11 ist in der Vertikalen durch einen entsprechenden Exzenter 43 in der vertikalen Richtung justierbar.

An der Hinterseite der Rückwand 9 sind die oberen Laufschienen 17 mit Schrauben 50 befestigt. Die beiden Rollbahnen 51 und 53 liegen in.der Laufschiene 17 vertikal direkt übereinander, derart, dass die Laufschiene 17, obwohl darin zwei Laufrollen 55 und 57 gelagert sind, nur die Breite einer einzigen Rollbahn aufweist. Der Abstand der Scheitel der Rollbahnen 51,53 von darüber liegenden Schienenwänden ist wiederum nur unwesentlich grösser als der Durchmesser der darin gelagerten Laufrollen 55,57. Die beiden Laufrollen 55,57 sind analog zu denjenigen an der Unterseite des Schranks 1 an L-förmigen Beschlägen 59,61 befestigt. Die Beschläge 59,61 sind an der Unterseite der horizontalen Schiebetürabschnitte 13b,11b mit Schrauben 63 befestigt. Die an der Unterseite der horizontalen Schiebetürabschnitte 11b,13b anliegenden Schenkel der Beschläge 59,61 sind wiederum plattenförmig ausgebildet und durch Exzenter 65 in der Horizontalen justierbar (vgl. Pfeile X). Der jeweils kürzere Schenkel 59a des Beschlags 59 ist mit dem längeren Schenkel 59b, welcher den Exzenter 65 für eine horizontale Justierung der Schiebetüre 11, 13 aufnimmt, durch eine Schraube 62 verbunden. Die lösbare Verbindung erlaubt es, die Schiebetüren 11,13 nicht nur von einer Stirnseite des Schranks 1 in die Laufschienen 15,17 einzuführen, sondern an von vorn. Die Stirnseiten der Laufschienen 15,17 können so durch fest montierte Seitenwände 7 des Schranks 1 überdeckt werden.

In der Ausgestaltung der Erfindung gemäss Figur 2a ist die obere Laufschiene 17 in einer an der Rückseite der Rückwand 9 angebrachten Ausnehmung 67 eingesetzt, z.B. eingeklebt. Durch diese Massnahme reduziert sich der an der Rückseite des Schranks 1 notwendige freie Raum für die obere Laufschiene 17 und die darin abwälzenden Laufrollen 55,57 zusätzlich.

## Patentansprüche

1. Beschlagsanordnung an zwei winkelförmigen übereinander verfahrbaren Schiebetüren (11,13) an einem Schrank (1), umfassend je einen vertikalen (11a,13a) und einen horizontalen Türabschnitt (11b,13b), wobei die vertikalen Abschnitte (11a,13a) im Bereich des Bodens (5) des Schrankes (1) und die horizontalen Abschnitte (11b,13b) im Bereich der Rückwand (9) des Schranks (1) mit Laufrollen (33,55,57) auf Schienen (15,17) mit Rollbahnen (29,31) abgestützt und horizontal verschiebbar gelagert sind,
**dadurch gekennzeichnet,**
**dass** die Rollbahnen (29,31) an den Schienen (15) für die Laufrollen (33,55,57) der vertikalen Abschnitte (11a,13a) nebeneinander und von der Vorderseite des Schranks (1) nicht sichtbar an der Unterseites des Bodens (5) und die Rollbahnen (51,53) in der Schiene (17) für die horizontalen Abschnitte (11b,13b) vertikal übereinander und hinter der Rückwand (9) des Schranks (1) angeordnet sind.

2. Beschlagsanordnung nach Anspruch 1, **dadurch gekennzeichnet, dass** die Laufrollen (33) an den vertikalen Türabschnitten (11a,13a) an u-förmigen, an den Rückseiten der vertikalen Türabschnitte (11a,13a) befestigten Beschlägen (39) angeordnet sind.

3. Beschlagsanordnung nach Anspruch 2, **dadurch gekennzeichnet, dass** die Beschläge (39) durch Exzenter (43) bezüglich der Türabschnitte (11a,13a) in der Vertikalen ein- und feststellbar sind.

4. Beschlagsanordnung nach einem der Ansprüche 1 bis 3, **dadurch gekennzeichnet, dass** die Laufrollen (55,57) an den horizontalen Türabschnitten (11b,13b) an L-förmigen Beschlägen (59,61) angeordnet sind, wobei der Beschlag (59) am obenliegenden Türabschnitt (13b) eine Laufrolle (57) trägt, welche an einem an seinem freien Ende abgekröpften, den Beschlag (61) am untenliegenden Türabschnitt (11b) umgreifenden Schenkelabschnitt befestigt ist.

5. Beschlagsanordnung nach Anspruch 4, **dadurch gekennzeichnet, dass** die Beschläge (59,61) an den horizontalen Türabschnitten (11b,13b) zweiteilig ausgebildet und durch Schrauben (62) lösbar miteinander verbunden sind.

6. Beschlagsanordnung nach einem der Ansprüche 1 bis 5, **dadurch gekennzeichnet, dass** die Abstände der Scheitel der Rollbahnen (29,31;51,53) von den darüber liegenden Wandbereichen der Laufschienen (15,17) nur wenig grösser ist als der Durchmesser der Laufrollen (33;55,57).

7. Beschlagsanordnung nach einem der Ansprüche 5 bis 6, **dadurch gekennzeichnet, dass** am horizontalen Schenkel der Beschläge (59,61) an den horizontal liegenden Türabschnitten (11b,13b) Exzenter (65) zum Justieren der horizontalen Lage der Türabschnitte angeordnet sind.

## Claims

1. Fitting arrangement on two angular sliding doors (11, 13) of a cabinet (1) which run one above the other and comprise in each case a vertical door section (11a, 13a) and a horizontal door section (11b, 13b), wherein the vertical sections (11a, 13a) are supported in the region of the base (5) of the cabinet (1) and the horizontal sections (11b, 13b) are supported in the region of the rear wall (9) of the cabinet (1) by running rollers (33, 55, 57) on running running rails (15, 17) with roller tracks (29, 31) and are mounted so as to be horizontally displaceable, **characterised in that** the roller tracks (29, 31) on the running running rails (15) for the running rollers (33, 55, 57) of the vertical sections (11a, 13a) are arranged next to one another on the underside of the base (5) so as not to be visible from the front of the cabinet (1), and the roller tracks (51, 53) in the running rail (17) for the horizontal sections (11b, 13b) are arranged vertically one above the other and behind the rear wall (9) of the cabinet (1).

2. Fitting arrangement according to claim 1, **characterised in that** the rollers (33) on the vertical door sections (11 a, 13a) are arranged on U-shaped fittings (39) which are attached to the rear sides of the vertical door sections (11a, 13a).

3. Fitting arrangement according to claim 2, **characterised in that** the fittings (39) can be vertically adjusted and fixed relative to the door sections (11 a, 13a) by means of eccentrics (43).

4. Fitting arrangement according to any one of claims 1 to 3, **characterised in that** the running rollers (55, 57) on the horizontal door sections (11b, 13b) are arranged on L-shaped fittings (59, 61), wherein the fitting (59) on the upper door section (13b) carries a running roller (57) which is attached to a leg section that is bent at its free end and engages around the fitting (61) on the lower door section (11 b).

5. Fitting arrangement according to claim 4, **characterised in that** the fittings (59, 61) on the horizontal door sections (11b, 13b) are formed in two parts and are detachably connected to one another by screws (62).

6. Fitting arrangement according to any one of claims 1 to 5, **characterised in that** the distances of the apexes of the roller tracks (29, 31; 51, 53) from the wall regions of the running running rails (15, 17) located thereabove is only slightly greater than the diameter of the running rollers (33; 55, 57).

7. Fitting arrangement according to any one of claims 5 to 6, **characterised in that** eccentrics (65) for adjusting the horizontal position of the door sections are arranged on the horizontal leg of the fittings (59, 61) on the horizontal door sections (11b, 13b).

## Revendications

1. Ensemble de ferrure sur deux portes coulissantes (11, 13) en forme de cornière, pouvant être déplacées l'une au-dessus de l'autre sur une armoire (1), comprenant chacune une partie de porte verticale (11a, 13a) et une partie de porte horizontale (11b, 13b), sachant que les parties verticales (11a, 13a), dans la région du fond (5) de l'armoire (1), et les parties horizontales (11b, 13b), dans la région de la paroi arrière (9) de l'armoire (1), sont soutenues et montées à coulissement horizontal par des galets de roulement (33, 55, 57) sur des rails (15, 17) dotés de chemins de roulement (29,31),
**caractérisé en ce que** les chemins de roulement (29, 31) sur les rails (15) pour les galets de roulement (33, 55, 57) des parties verticales (11a, 13a) sont disposés sur le dessous du fond (5) en juxtaposition et de manière invisible depuis le coté avant de l'armoire (1), et les chemins de roulement (51, 53) dans le rail (17) pour les parties horizontales (11b, 13b) sont disposés en superposition verticale et derrière la paroi arrière (9) de l'armoire (1).

2. Ensemble de ferrure selon la revendication 1, **caractérisé en ce que** les galets de roulement (33) sur les parties de porte verticales (11a, 13a) sont disposés sur des ferrures (39) en forme de U fixées sur les côtés arrière des parties de porte verticales (11a, 13a).

3. Ensemble de ferrure selon la revendication 2, **caractérisé en ce que** les ferrures (39) peuvent être, par des excentriques (43), réglées verticalement et fixées en position par rapport aux parties de porte (11a, 13a).

4. Ensemble de ferrure selon l'une des revendications 1 à 3, **caractérisé en ce que** les galets de roulement (55, 57) sur les parties de porte horizontales (11b, 13b) sont disposés sur des ferrures (59, 61) en forme de L, sachant que la ferrure (59) sur la partie de porte supérieure (13b) porte un galet de roulement (57) qui est fixé à une partie de branche coudée à son extrémité libre et s'engageant autour de la ferrure (61) sur la partie de porte inférieure (11b).

5. Ensemble de ferrure selon la revendication 4, **caractérisé en ce que** les ferrures (59, 61) sur les parties de porte horizontales (11b, 13b) sont réalisées en deux parties et sont assemblées de manière amovible par des vis (62).

6. Ensemble de ferrure selon l'une des revendications 1 à 5, **caractérisé en ce que** les distances entre les sommets des chemins de roulement (29, 31 ; 51, 53) et les régions de paroi des rails de roulement (15, 17) qui se trouvent au-dessus ne sont que légèrement supérieures au diamètre des galets de roulement (33 ; 55, 57).

7. Ensemble de ferrure selon la revendication 5 ou 6, **caractérisé en ce que** des excentriques (65) sont disposés sur la branche horizontale des ferrures (59, 61) sur les parties de porte horizontales (11b, 13b), afin d'ajuster la position horizontale des parties de porte.
